# EUROPÄISCHE PATENTSCHRIFT

(11) **EP 2 694 860 B1**
(45) Veröffentlichungstag und Bekanntmachung des Hinweises auf die Patenterteilung: **15.10.2014**
(21) Anmeldenummer: 12719297.9
(22) Anmeldetag: 10.04.2012
(51) Int. Cl.: F21S 2/00, F21S 8/04, F21V 33/00

(54) **SICHERHEITSSYSTEM MIT RAUCHMELDER UND SIGNALMITTELN**
SAFETY SYSTEM COMPRISING SMOKE DETECTOR AND SIGNALING MEANS
SYSTÈME DE SÉCURITÉ COMPORTANT DES DÉTECTEURS DE FUMÉE ET DES MOYENS DE SIGNALISATION

(30) Priorität: 06.04.2011 DE 202011005648 U; 31.10.2011 DE 102011117293; 15.12.2011 DE 102011121137
(43) Veröffentlichungstag der Anmeldung: 12.02.2014
(73) Patentinhaber: PWI-Pure System AG, 68165 Mannheim (DE)
(72) Erfinder: HÖLZER, Bernd, 68165 Mannheim (DE)
(74) Vertreter: Thews, Karl
(86) Internationale Anmeldenummer: PCT/EP2012/056453
(87) Internationale Veröffentlichungsnummer: WO 2012/136847

(56) Entgegenhaltungen:
- WO-A1-2010/054346
- WO-A1-2011/032059
- WO-A2-2009/105168
- DE-C1- 19 904 933
- DE-U1-202011 005 648
- US-A- 4 227 191

## Beschreibung

Die Erfindung bezieht sich auf ein modulares Sicherheitssystem mit einer Konsole zur Aufnahme von gleichen oder von verschiedenen Signalmitteln, das insbesondere im Brandfall einsetzbar ist. Das Sicherheitssystem umfasst eine Konsole mit einem Leuchtmittel sowie ein Modulsystem zum Kombinieren mit verschiedenen Signalmitteln. Die Konsole selbst besteht aus einem Rahmenelement. Das Rahmenelement umfasst ein Oberteil mit einer Vorderseite, ein Unterteil mit einer Rückseite für die Montage an einer Montagefläche sowie das mittel- oder unmittelbar am Rahmenelement angeordnete Leuchtmittel.

Eine Kombination einer Lampe mit einem als Rauchmelder ausgebildeten Signalmittel ist bereits in der DE 200 02 364 U1 beschrieben und in Fig. 2 dargestellt. Das Rahmenelement dient als Träger für die Lampen, in denen ein Leuchtmittel angeordnet ist und die an dem Rahmenelement aufgehängt sind.

In der AT 502655 A4 wird eine Deckenlampe mit eingebautem Rauchmelder beschrieben, die eine wärmeabstrahlende Lichtquelle umfasst. Dabei ist ein Luftansaugstutzen vorgesehen, der in das Innere der Deckenlampe führt. Eine Temperaturdifferenz längs des Luftansaugstutzens führt zu einer Kaminwirkung im Luftansaugstutzen.

In der US 4,090,178 A1 ist eine Kombination eines Brandmelders und einer Lampe, bestehend aus einem Gehäuse mit einem Boden und Seitenwänden beschrieben. Das Gehäuse ist deckenseitig offen. Gegenüberliegend zur Decke ist am Gehäuse zentral eine Lampenfassung angeordnet, die auch die Brandmelder-Schaltung aufnimmt.

In der DE 199 04 933 C1 ist eine Leuchte beschrieben mit einem ein Dach aufweisenden Gehäuse, in dem eine ringförmige Lampe vorgesehen ist. Die Lampe und das Dach begrenzen einen Innenraum, in dem verschiedene Installationsteile wie ein Rauchmelder vorgesehen sind.

Die WO 2009/105168 A2 beschreibt eine Leuchte mit einem zentral angeordneten Leuchtmittel sowie mehreren um das Leuchtmittel angeordneten Lichtleitelementen zur Weiterleitung bzw. Umleitung des vom Leuchtmittel ausgesendeten Lichts.

Aus der WO 2010/054346 A1 ist eine Konsole mit Leuchtmitteln und einer Kamera bekannt, die ein Rahmenelement mit einem Oberteil und mit einem Unterteil aufweist. Das Leuchtmittel ist zwischen dem Oberteil und dem Unterteil sandwichartig aufgenommen. Das Rahmenelement weist zudem eine sich in axialer Richtung erstreckende Ausnehmung auf, die zur Aufnahme der Kamera bzw. einem Kameragehäuse dient. Zwischen dem Kameragehäuse und dem Rahmenelement ist ein Spalt gebildet.

Der Erfindung liegt die Aufgabe zugrunde, solche Sicherheitssysteme derart weiterzubilden, dass die Signalmittel nicht durch das Leuchtmittel in ihrer Funktion beeinträchtigt werden und gleichzeitig eine modulare und die Sicherheit verbessernde Kombination solcher Systeme möglich ist.

Gelöst wird die Aufgabe erfindungsgemäß dadurch, dass das Rahmenelement in Richtung einer Mittelachse zumindest zweiteilig ausgebildet ist und zwischen der Vorderseite und der Rückseite mindestens eine auf der Außenseite um die Mittelachse zumindest teilweise umlaufende Nut mit einer einen Nutgrund bildenden Außenseite aufweist. In der Nut ist das Leuchtmittel angeordnet. Das Rahmenelement weist eine parallel zur Mittelachse verlaufende, über die Höhe des Rahmenelements erstreckende Ausnehmung mit einer die Ausnehmung begrenzenden Innenseite auf. Die Innenseite begrenzt die Ausnehmung in radialer Richtung zur Mittelachse. Die Ausnehmung dient zur Aufnahme eines elektrischen Signalmittels. Das Rahmenelement isoliert erfindungsgemäß das Signalmittel vor der konduktiven und konvektiven Abwärme des Leuchtmittels, wobei in der Nut ein lichtleitendes Bauteil gelagert ist, das sich in radialer Richtung zur Mittelachse zwischen den beiden Ebenen der Vorder- und Rückseite erstreckt.

Erfindungsgemäß wird in der Nut ein lichtleitendes Bauteil gelagert, das sich in radialer Richtung zur Mittelachse zwischen den beiden Ebenen der Vorder- und Rückseite erstreckt. Die Ebene E1 verläuft auf der Vorderseite und die Ebene E2 auf der Rückseite, jeweils rechtwinklig zur Mittelachse. Dadurch wird die Position des Leuchtmittels genutzt, um das Licht weiter in radialer Richtung zu verbreiten. Zudem transportiert das Bauteil ebenfalls die Wärme weg vom wärmeempfindlichen Signalmittel. Das Bauteil ist ohne oder mit einer Anschlussfuge von maximal 0,2 mm sowohl in axialer als auch in radialer Richtung zur Mittelachse an der Vorderseite des Rahmenelements angeschlossen.

Durch die zweiteilige Ausführung kann das Leuchtmittel soweit in das Rahmenelement integriert werden, dass das zentral anzuordnende Signalmittel durch das Rahmenelement gänzlich im Strahlungsschatten des Leuchtmittels positioniert werden kann. Dies ist insbesondere vorteilhaft, wenn als Signalmittel ein Rauchmelder eingesetzt wird. Hierzu ist die Ausnehmung als durchgehende, zur Mittelachse koaxial angeordnete Öffnung ausgebildet, sodass das Signalmittel in Richtung der Mittelachse so weit wie möglich im Rahmenelement versenkt werden kann. Hierzu ist das Rahmenelement erfindungsgemäß tellerartig und gegenüber dem Signalmittel zurückversetzt an der Montagefläche angeordnet.

Das Leuchtmittel kann durch die Anordnung in der umlaufenden Nut ebenfalls ganz oder auch segmentweise umlaufend um das Rahmenelement angeordnet werden. Die Ausbildung der Anordnung des Leuchtmittels ist abhängig von der durch das Leuchtmittel zu erfüllenden Aufgabe.

Für die Installation des Rahmenelements und für die Montage des Leuchtmittels ist es vorteilhaft, wenn die Teilung des Rahmenelements derart erfolgt, dass das Oberteil eine erste Nutflanke der Nut und das Unterteil eine zweite Nutflanke der Nut bildet. Bevorzugt sind das Oberteil und das Unterteil zumindest in axialer Richtung der Mittelachse miteinander verbindbar, wobei durch die Verbindung die Nut in einer Ebene rechtwinklig zur Mittelachse teilbar ist.

Das Rahmenelement ist aus einem Werkstoff mit einer Wärmeleitfähigkeit von höchstens 1 W/(m*K) oder von mindestens 10 W/ (m*K) gebildet, sodass Metall aber auch Kunststoff eingesetzt werden kann. Durch eine gute Wärmeleiteigenschaft wird die Wärme des Leuchtmittels schnell durch das Rahmenelement aufgenommen und an die Luft abgegeben. Das Rahmenelement weist dabei eine nahezu gleiche Verteilung der Oberflächentemperatur auf. Je nach Wärmeleistung könnte das Rahmenelement zusätzlich mit Kühlrippen ausgebildet sein, um die Oberfläche zu vergrößern und bei gleichem Radius noch mehr Wärme abgeben zu können. Durch eine niedrige Wärmeleitfähigkeit wird erreicht, dass das Rahmenelement die Abwärme des Leuchtmittels isoliert, sodass sich die Wärme nicht in Richtung der Ausnehmung bis zum Signalmittel ausbreiten kann.

Vorteilhaft kann es auch sein, wenn das Rahmenelement eine in radialer Richtung zur Mittelachse zwischen einer Innenseite des Rahmenelements und dem Leuchtmittel angeordnete Isolationsschicht aufweist. Dadurch wird die Wärmeleitung in Richtung des Signalmittels unabhängig von der Wärmeleitfähigkeit unterbrochen.

Damit die Signalmittel, insbesondere Rauch- oder Rauchwarnmelder, nicht durch das Leuchtmittel beeinflusst werden, ist erfindungsgemäß vorgesehen, dass die Größe der Vorderseite und/oder die Masse des Rahmenelements in Abhängigkeit von der durch das Leuchtmittel eingebrachten Wärme derart dimensioniert ist, dass bei einer Umgebungstemperatur von bis zu 20° Celsius die Oberflächentemperatur des Rahmenelements auf der Vorderseite maximal 46° Celsius beträgt.

Der modulartige Aufbau umfasst die Lösung, dass die Konsolen über die Bauteile selbst oder über Zwischenbauteile mittel- oder unmittelbar mechanisch und/oder lichtleitend miteinander verbindbar sind. Die Bauteile und das Zwischenbauteil sind aus Glas oder aus einem lichtdurchlässigen Kunststoff gebildet. Bei der Modulbauweise bilden die aneinandergereihten und leuchtenden Bau- und Zwischenbauteile Lichtkorridore oder Signallinien, um beispielsweise einen Fluchtweg anzuzeigen und zu beleuchten.

Das Sicherheitssystem umfasst mehrere Konsolen sowie Bau- und Zwischenbauteile und ein in der jeweiligen Ausnehmung positioniertes elektrisches Signalmittel. Das Signalmittel ist bevorzugt als Rauch-, Rauchwarnmelder, als Lampe, als Lautsprecher oder als Kamera ausgebildet. Zwischen Rauchmeldern und Rauchwarnmeldern wird erfindungsgemäß nicht unterschieden. Sonstige elektrische oder hydraulische Signalmittel können Bewegungsmelder sein oder zum Feuerlöschen dienen. Je nach Funktion des Signalmittels schließt es in axialer Richtung zur Mittelachse mit der Vorderseite der Konsole bündig ab oder steht gegenüber der Vorderseite um ein Maß zwischen 1 mm und 80 mm hervor. Lautsprecher können bündig montiert sein, Rauch- und Rauchwarnmelder dagegen stehen zur besseren Detektion von Rauchgasen hervor.

Erfindungsgemäß ist das Modulsystem mit einer elektronischen Steuereinheit verbunden, wobei durch zumindest ein erstes Signalmittel ein elektronisches Signal an die elektronische Steuereinheit übertragbar ist und die elektronische Steuereinheit ein akustisches und/oder optisches Signal an einem zweiten Signalmittel bewirkt. Dadurch wird erreicht, dass die einzelnen Signalmittel untereinander logisch miteinander verknüpft werden können. Bevorzugt sind in der Ausnehmung eines Rahmenelements ein Rauchmelder und in der Ausnehmung zumindest eines anderen Rahmenelements ein Lautsprecher angeordnet und durch ein elektronisches Signal des Rauchmelders an die elektronische Steuereinheit wird ein akustisches Signal oder ein Sprachbefehl über den Lautsprecher generiert. Im Brandfall detektiert ein Rauchmelder Rauchgase. Ein Signal des Rauchmelders an die elektronische Steuereinheit gibt Informationen darüber, wo und gegebenenfalls welche Art von Rauchgasen detektiert werden. Hiervon abhängig wird durch die elektronische Steuereinheit ein Sprachbefehl oder ein akustisches Signal in einem Lautsprecher in einer weiteren Konsole erzeugt. Durch das akustische Signal werden Passanten gewarnt. Mit dem Sprachbefehl wird Passanten akustisch der kürzeste Fluchtweg gewiesen.

Bei der Kombination einer Konsole mit einem Rauch- oder Rauchwarnmelder ist es vorteilhaft, wenn zwischen dem Rahmenelement und dem Rauch- oder Rauchwarnmelder in jeder beliebigen Richtung ein Luftspalt zwischen 0,5 mm und 1,2 mm gebildet ist, damit das Rahmenelement und somit das Leuchtmittel körperlich vom Rauch- oder Rauchwarnmelder getrennt ist.

Hierzu ist es vorteilhaft, wenn ein oder mehrere Leuchtmittel und/oder Lampen in Abhängigkeit eines oder mehrerer Signale eines Rauchmelders ihre Eigenschaften ändern. Eigenschaften sind insbesondere die Lichtfarbe, die Blinkfrequenz, die Blinkphase und die Helligkeit. Mit Hilfe der Leuchtmittel und/oder Lampen wird den Passanten optisch der Fluchtweg signalisiert.

Dabei können die Eigenschaften der Leuchtmittel und/oder der Lampen zumindest einer Konsole in Abhängigkeit der Eigenschaften der Leuchtmittel und/oder der Lampen einer weiteren Konsole steuerbar sein. Dadurch kann, beispielsweise entlang von mehreren Konsolen entlang eines Weges ein laufendes Lichtsignal erzeugt werden, weil die Leuchtmittel und/oder Lampen einer ersten Konsole wenige Millisekunden vor oder nach der benachbarten Konsole leuchten oder blitzen. Eine entsprechende Reihenschaltung von mehr als 5 Konsolen bewirkt laufende Lichtsignale.

Die elektrischen Signalmittel sind zur Aufnahme in der Ausnehmung konzipiert und aufgrund ihrer gleichen oder ähnlichen Durchmesser in einer Konsole gegeneinander austauschbar.

Weitere Vorteile und Einzelheiten der Erfindung sind in den Patentansprüchen und in der Beschreibung erläutert und in den Figuren dargestellt. Es zeigt:
- Figur 1: eine Seitenansicht einer an einer Montagefläche montierten Konsole mit einem Leuchtmittel und einem lichtleitenden Bauteil;
- Figur 1a: Detailansicht gemäß Fig. 1;
- Figur 2: eine Konsole gemäß Fig. 1 mit einem Rauchmelder als Signalmittel und einem Abstandhalter zwischen der Montagefläche und dem Rauchmelder;
- Figur 3: eine Konsole gemäß Fig. 1 mit einer zentralen Leuchte als Signalmittel und einem lichtleitenden Bauteil, in dem die Leuchtmittel integriert sind;
- Figur 4: eine Konsole gemäß Fig. 3 mit einem zentralen Lautsprecher;
- Figur 5a: ein Sicherheitssystem aus zwei modulartig kombinierten Konsolen, die über ein Zwischenbauteil lichtleitend verbunden sind;
- Figur 5b: ein Sicherheitssystem aus drei modulartig kombinierten Konsolen, die über ein Zwischenbauteil lichtleitend verbunden sind;
- Figur 5c: ein Sicherheitssystem aus vier modulartig kombinierten Konsolen, die über eine elektronische Steuereinheit verbunden sind;
- Figur 6: eine Seitenansicht in Richtung der Mittelachse gemäß Schnittführung VI-VI' nach Fig. 1.

In den Figuren 1 bis 4 sind Schnittansichten verschiedener Konsolen 1 dargestellt. Die jeweilige Konsole 1 weist ein Rahmenelement 1.0 mit einem Oberteil 1.1 und mit einem Unterteil 1.2 auf. Das Oberteil 1.1 weist eine Vorderseite 1.10 und das Unterteil 1.2 eine Rückseite 1.20 auf. Mit der Rückseite 1.20 ist das Rahmenelement 1.0 an einer als Decke ausgebildeten Montagefläche 9 befestigt. Durch die Vorderseite 1.10 wird eine rechtwinklig zur Mittelachse M verlaufende Ebene E1 und durch die Rückseite 1.20 eine ebenfalls rechtwinklig zur Mittelachse M verlaufende Ebene E2 definiert.

Das Rahmenelement 1.0 ist in axialer Richtung der Mittelachse M zweiteilig ausgebildet. An dem an der Montagefläche 9 befestigten Unterteil 1.2 ist in axialer Richtung nach unten das Oberteil 1.1 befestigt. Die Verbindung zwischen den beiden Teilen 1.1, 1.2 besteht aus einem am Unterteil 1.2 vorgesehenen Außengewinde 1.21 und einem korrespondierenden, am Oberteil 1.1 vorgesehenen Innengewinde 1.11. Die Gewinde 1.11, 1.21 verlaufen in Umfangsrichtung um die Mittelachse M und das Oberteil 1.1 wird auf das Unterteil 1.2 aufgeschraubt. Zwischen dem Unterteil 1.2 und dem Oberteil 1.1 wird eine umlaufende und in radialer Richtung nach außen hin offene Nut 1.3 gebildet. In dieser Nut 1.3 sind gemäß den Figuren 1-3 auf einer Außenseite 1.12 des Rahmenelements 1.0 die Leuchtmittel 2 positioniert, sodass das Licht in radialer Richtung nach außen emittiert.

Koaxial zur Mittelachse M weist das Rahmenelement 1.0 eine zentrale Ausnehmung 1.5 (Figur 1a) auf, die als durchgehende Öffnung ausgebildet ist. Wie ebenfalls in Figur 1a im Detail dargestellt, ist die Ausnehmung 1.5 durch eine Innenseite 1.4 des Rahmenelements 1.0 begrenzt. In der Ausnehmung 1.5 wird ein Signalmittel 3-5 positioniert, wie es in den Figuren 2-4 dargestellt ist. Das Signalmittel 3-5 ist dadurch zentral, in radialer Richtung benachbart zu der Innenseite 1.4 des Rahmenelements 1.0 im Rahmenelement 1.0 angeordnet und wird nach oben hin an der gleichen Montagefläche 9 befestigt wie das Rahmenelement 1.0. Zur Verdeutlichung ist die Montagefläche 9 in der Skizze beabstandet zur Rückseite 1.20 des Rahmenelements 1 dargestellt. In den Figuren 1a-4 ist die montierte Position dargestellt.

Der Durchmesser 3.1 des in Figur 2 dargestellten Rauchmelders 3 ist aus thermischen Gründen so bemessen, dass zwischen der Innenseite 1.4 des Rahmenelements 1.0 und dem Rauchmelder 3 ein Luftspalt 12 zwischen 0,5 mm und 1,2 mm gebildet wird. Der Rauchmelder 3 weist eine geschlitzte Rauchkappe 3.2 und ein daran anschließendes Gehäuse 3.3 auf. Mit dem Gehäuse 3.3 ist der Rauchmelder 3 ebenfalls an der Montagefläche 9 befestigt. Die Rauchkappe 3.2 ragt in Richtung der Mittelachse M nach unten über die Vorderseite 1.10 des Rahmenelements 1.0 um ein Maß h von 34 mm vor. Der Rauchmelder 3 ist somit im Strahlungsschatten der Leuchtmittel 2 angeordnet. Dadurch, dass die Leuchtmittel 2 zwischen den beiden durch die Vorderseite 1.10 und die Rückseite 1.20 definierten Ebenen E1, E2 angeordnet sind, ist eine Strahlungsrichtung in radialer Richtung weg vom Rauchmelder 3 einfach zu realisieren. Der Luftspalt 12 ist auch bei allen anderen modulartig mit der Konsole 1 kombinierten Signalmitteln 3-6 realisiert, die in der Ausnehmung 1.5 der Konsole 1 angeordnet sind.

In der Nut 1.3 ist ein lichtleitendes Bauteil 7 zwischen dem Oberteil 1.1 und dem Unterteil 1.2 in der Nut 1.20 gelagert. Dabei bilden die beiden Teile 1.1, 1.2 eine erste Nutflanke 1.31 und eine zweite Nutflanke 1.32, zwischen denen das Bauteil 7 befestigt ist. Das Bauteil 7 kann aus Glas, Kunststoff, Naturstein oder einem beliebigen anderen lichtleitenden Material gebildet sein. Glas wird bevorzugt eingesetzt, weil es sehr gut wärmeleitend ist und somit die Wärme von den Leuchtmitteln 2 in einer Richtung weg vom Rauchmelder 3 transportiert.

In dem Ausführungsbeispiel nach Fig. 3 sind die Leuchtmittel 2 in dem Bauteil 7 angeordnet. Die jeweils beidseitig zur Mittelachse M dargestellten und innerhalb der Nut 1.3 positionierten Leuchtmittel 2 können kein Licht unmittelbar auf das Signalmittel 4 emittieren, weil das Signalmittel 4 durch die Nut 1.3 im Strahlungsschatten angeordnet ist. Die Wärme der Leuchtmittel 2, die unabhängig von dem erzeugten Strahlungsschatten nachteilig für das Signalmittel 4 sein kann, wird über das Rahmenelement 1.0 aufgenommen und an die Luft abgegeben. Die Leuchtmittel 2, die in radialer Richtung weiter vom Signalmittel 4 entfernt sind, sind hinsichtlich des auf das Signalmittel 4 emittierten Lichts unproblematisch. Auch der nachteilige Wärmeeinfluss nimmt mit zunehmendem Abstand der Leuchtmittel 2 von dem Signalmittel 4 ab. In einem nicht dargestellten Ausführungsbeispiel sind die Leuchtmittel 2 gemäß einer der Fig. 1 bis 2 mit den Leuchtmitteln 2 gemäß Fig. 3 in einem Rahmenelement 1.0 kombiniert.

In einem weiteren nicht dargestellten Ausführungsbeispiel wird das Oberteil 1.1 anstatt durch ein Gewinde durch Aufstecken auf das Unterteil 1.2 in axialer Richtung am Unterteil 1.2 befestigt und dadurch das Bauteil 7 in der Nut 1.3 gesichert. Die Leuchtmittel 2 können in diesem Ausführungsbeispiel oder auch in dem zuvor beschriebenen Ausführungsbeispiel am Unterteil 1.2 oder auch am Oberteil 1.1 positioniert sein.

Das System kombiniert mit einem Rauchmelder 3 gemäß Fig. 2 weist zusätzlich einen Abstandhalter 8 auf, der zwischen der Montagefläche 9 und dem Rauchmelder 3 angeordnet ist. Durch den Abstandhalter 8 kann der Rauchmelder 3 in seiner Position relativ zur Vorderseite 1.10 oder zur Ebene E1 in axialer Richtung zur Mittelachse M justiert werden.

Zudem ist in dem Ausführungsbeispiel gemäß Fig. 2 eine Isolationsschicht 14 im Unterteil 1.2 vorgesehen. Das Unterteil 1.2 ist hierzu in radialer Richtung mehrteilig aufgebaut, sodass durch die Isolationsschicht 14 eine Wärmeleitung von den Leuchtmitteln 2 in radialer Richtung durch die umlaufende Isolationsschicht 14 nach innen unterbunden wird.

In Fig. 6 ist eine Ansicht auf die Konsole 1 nach der Schnittführung VI-VI' gemäß Fig. 1 mit einem Rauchmelder 3 gemäß Figur 2 dargestellt. Das Bauteil 7 ist in radialer Richtung bezüglich seiner als Freihandlinie dargestellten Umfangskontur geschnitten abgebildet. Die Umfangskontur kann unter Berücksichtigung der thermischen Eigenschaften jede beliebige symmetrische und unsymmetrische Form aufweisen.

Mehrere Konsolen 1 sind modulartig über das Bauteil 7 oder über ein Zwischenbauteil 13 lichtleitend miteinander verbunden. Dabei sind die Signalmittel 3-6 über eine elektronische Steuereinheit miteinander logisch verknüpft. In den Figuren 5a-5c sind beispielsweise mehrere solcher Konsolen 1, 1', 1" mit verschiedenen Signalmitteln 3-5 in den Ausnehmungen 1.5 dargestellt und bilden ein Sicherheitssystem für den Brandfall.

Gemäß Figur 5a ist eine erste Konsole 1 mit einem Rauchmelder 3 kombiniert, der ein elektronisches Signal an eine nicht dargestellte Steuereinheit leitet, über die dann ein Lautsprecher 5 in einer zweiten Konsole 1' für eine Durchsage gesteuert wird. Nach Figur 5b ist das Modul durch eine weitere Konsole 1" mit einem Bauteil 7 und durch eine vierte Konsole 1"' mit einem Zwischenbauteil 13 erweitert. Das Zwischenbauteil 13 verbindet alle Bauteile 7 lichtleitend. Der Rauchmelder 3 ist dabei im Zwischenbauteil 13 angeordnet, dafür nimmt eine Konsole 1' eine Lampe 4 und die weitere Konsole 1" eine Kamera 6 auf.

Nach dem Ausführungsbeispiel gemäß Figur 5c sind gleichzeitig mehrere Lampen 4, 4', 4" in mehreren Konsolen 1, 1', 1" angeordnet. Die Lampen 4, 4', 4" blinken in derart unterschiedlichen Frequenzen, dass eine in Richtung des Fluchtweges (Pfeil) orientierte Blinkfolge als laufendes Lichtsignal, gegebenenfalls mit einem Farbwechsel erzeugt wird. Solche laufenden Lichtsignale bilden Lichtkorridore oder Signallinien, die zur Orientierung des Fluchtweges dienen. In einer weiteren Konsole 1"' ist eine Kamera 6 als Signalmittel zum Überwachen der Notfallsituation eingesetzt.

In den Fig. 1 bis 6 sind gleiche Teile mit gleichen Bezugsziffern beziffert. Sofern nicht alle gleichen Teile beziffert sind, wurde die Bezifferung aus Gründen der Übersichtlichkeit weggelassen.

## Patentansprüche

1. Konsole (1) mit Leuchtmitteln (2) zum Kombinieren mit gleichen oder mit unterschiedlichen Signalmitteln (3-6), bestehend aus mindestens einem ersten Rahmenelement (1.0) mit einem Oberteil (1.1) mit einer Vorderseite (1.10) sowie einem Unterteil (1.2) mit einer Rückseite (1.20) für die Montage an einer Montagefläche (9) und einem ersten mittel- oder unmittelbar am Rahmenelement (1.0) angeordneten Leuchtmittel (2) wobei das Rahmenelement (1.0) a) in Richtung einer Mittelachse (M) zumindest zweiteilig ausgebildet ist und zwischen der Vorderseite (1.10) und der Rückseite (1.20) mindestens eine auf der Außenseite (1.12) um die Mittelachse (M) zumindest teilweise umlaufende Nut (1.3) mit einer einen Nutgrund bildenden Außenseite (1.12) aufweist und b) in der Nut (1.3) das Leuchtmittel (2) angeordnet ist und c) das Rahmenelement (1.0) eine sich in axialer Richtung zur Mittelachse (M) über die Höhe des Rahmenelements (10) erstreckende Ausnehmung (1.5) mit einer die Ausnehmung (1.5) begrenzenden Innenseite (1.4) aufweist, die zur Aufnahme eines elektrischen Signalmittels (3-6) dient, wobei das Rahmenelement (1.0) das Signalmittel (3-6) vor der konduktiven Abwärme und vor der konvektiven Abwärme des Leuchtmittels (2) isoliert und abschirmt, **dadurch gekennzeichnet, dass** in der Nut (1.3) ein lichtleitendes Bauteil (7) gelagert ist, das sich in radialer Richtung zur Mittelachse (M) zwischen den beiden Ebenen (E1, E2) der Vorder- und Rückseite (1.10, 1.20) erstreckt.

2. Konsole (1) nach Anspruch 1, **dadurch gekennzeichnet, dass** das Oberteil (1.1) eine erste Nutflanke (1.31) der Nut (1.3) und das Unterteil (1.2) eine zweite Nutflanke (1.32) der Nut (1.3) bildet.

3. Konsole (1) nach einem der vorhergehenden Ansprüche, **dadurch gekennzeichnet, dass** das Oberteil (1.1) und das Unterteil (1.2) zumindest in axialer Richtung der Mittelachse (M) miteinander verbindbar sind, wobei durch die Verbindung die Nut (1.3) teilbar ist.

4. Konsole (1) nach einem der vorhergehenden Ansprüche, **dadurch gekennzeichnet, dass** das Rahmenelement (1.0) aus einem Werkstoff mit einer Wärmeleitfähigkeit von höchstens 1 W/(m*K) oder von mindestens 10 W/(m*K) gebildet ist.

5. Konsole (1) nach einem der vorhergehenden Ansprüche, **dadurch gekennzeichnet, dass** das Rahmenelement (1) eine in radialer Richtung zur Mittelachse (M) zwischen einer Innenseite (1.4) und dem Leuchtmittel (2) angeordnete Isolationsschicht (14) aufweist.

6. Konsole (1) nach einem der vorhergehenden Ansprüche, **dadurch gekennzeichnet, dass** die Größe der Vorderseite (1.10) und/oder die Masse des Rahmenelements (1.0) in Abhängigkeit von der durch das Leuchtmittel (2) eingebrachten Wärme derart dimensioniert ist, dass bei einer Umgebungstemperatur von bis zu 20° Celsius die Oberflächentemperatur des Rahmenelements (1.0) auf der Vorderseite (1.10) maximal 46° Celsius beträgt.

7. Modulsystem bestehend aus mehreren Konsolen (1, 1') nach einem der vorhergehenden Ansprüche, **dadurch gekennzeichnet, dass** die Konsolen (1,1') über die Bauteiles(7, 7') mittel- oder unmittelbar mechanisch und/oder lichtleitend miteinander verbindbar sind.

8. Modulsystem bestehend aus mehreren Konsolen (1, 1') nach einem der vorstehenden Ansprüche 1 bis 6, **dadurch gekennzeichnet, dass** zwischen zumindest zwei Konsolen (1, 1')ein Zwischenbauteil (13) vorgesehen ist, über das zumindest zwei Bauteile (7, 7') mechanisch und/oder lichtleitend miteinander verbunden sind.

9. Sicherheitssystem bestehend aus einer oder mehreren Konsolen (1, 1') oder einem Modulsystem nach einem der vorhergehenden Ansprüche und einem in der Ausnehmung (1.5) positionierbaren elektrischen Signalmittels (3), wobei das Signalmittel (3) als Rauch- oder Rauchwarnmelder ausgebildet ist.

10. Sicherheitssystem nach Anspruch 9, **dadurch gekennzeichnet, dass** zwischen dem Rahmenelement (1.0) und dem Rauch- oder Rauchwarnmelder (3) in jeder beliebigen Richtung ein Luftspalt (12) zwischen 0,5 mm und 1,2 mm gebildet ist.

11. Sicherheitssystem nach einem der Ansprüche 1 bis 8, **dadurch gekennzeichnet, dass** das Signalmittel (4-6) als Lampe (4) oder als Lautsprecher (5) oder als Kamera (6) oder als ein sonstiges elektrisches oder hydraulisches Signalmittel ausgebildet ist, wobei die Lampe (4) oder der Lautsprecher (5) oder die Kamera (6) ein Gehäuse mit einem Durchmesser aufweist, der einem Durchmesser (3.1) des Gehäuses (3.3) des Rauch- oder Rauchwarnmelders (3) entspricht.

12. Sicherheitssystem nach einem der Ansprüche 9 bis 11 mit einer elektronischen Steuereinheit, wobei durch zumindest ein erstes Signalmittel (3) ein elektronisches Signal an die elektronische Steuereinheit übertragbar ist und die elektronische Steuereinheit ein akustisches und/oder optisches Signal an einem zweiten Signalmittel (4-6) bewirkt.

13. Sicherheitssystem nach einem der Ansprüche 9 bis 12, **dadurch gekennzeichnet, dass** ein oder mehrere Leuchtmittel (2, 2') und/oder Lampen (4, 4') in Abhängigkeit eines oder mehrerer Signale eines Rauchmelders (3) ihre Eigenschaften ändern.

14. Sicherheitssystem nach einem der Ansprüche 9 bis 13, **dadurch gekennzeichnet, dass** die Eigenschaften der Leuchtmittel (2) und/oder der Lampen (4) zumindest einer Konsole (1) in Abhängigkeit der Eigenschaften der Leuchtmittel (2') und/oder der Lampen (4') einer weiteren Konsole (1') steuerbar sind.

## Claims

1. A console (1) with lighting means (2) for combining with identical or different signaling means (3-6) consisting of at least one first frame element (1.0), which comprises an upper part (1.1) with a front face (1.10) and a lower part (1.2) with a rear face (1.20) for mounting on a mounting surface (9), and a first lighting means (2) that is arranged directly or indirectly on the frame element (1.0), wherein the frame element (1.0)
a) is designed in at least two parts in the direction of a central axis (M) and has at least one groove (1.3) between the front face (1.10) and the rear face (1.20) which at least partly encircles the central axis (M) on the outer face (1.12), said groove (1.3) having an outer face (1.12) which forms a groove bottom, and
b) the lighting means (2) is arranged in the groove (1.3), and
c) the frame element (1.0) has a recess (1.5) extending in an axial direction to the central access (M) over the height of the frame element (10), said recess (1.5) having an inner face (1.4) which limits the recess (1.5), which recess is used to receive an electric signaling means (3-6), wherein the frame element (1.0) insulates the signaling means (3-6) from the conductive waste heat and from the convective waste heat of the lighting means (2) and shields the signaling means (3-6) from said waste heat, **characterized in that** a light-conducting component (7) is mounted in the groove (1.3), which extends in a radial direction to the central axis (M) between the two planes (E1, E2) of the front face and rear face (1.10, 1.20).

2. The console (1) according to Claim 1, **characterized in that** the upper part (1.1) forms a first groove flank (1.31) of the groove (1.3) and the lower part (1.2) forms a second groove flank (1.32) of the groove (1.3).

3. The console (1) according to any one of the preceding claims, **characterized in that** the upper part (1.1) and the lower part (1.2) can be connected with each other at least in an axial direction of the central axis (M), wherein the groove (1.3) can be divided by the connection.

4. The console (1) according to any one of the preceding claims, **characterized in that** the frame element (1.0) is made of a material having a thermal conductivity of not more than 1 W/(m*K) or of at least 10 W/(m*K).

5. The console (1) according to any one of the preceding claims, **characterized in that** the frame element (1) has an insulating layer (14) arranged in a radial direction to the central axis (M) between an inner face (1.4) and the lighting means (2).

6. The console (1) according to any one of the preceding claims, **characterized in that** the size of the front face (1.10) and/or the mass of the frame element (1.0) is/are dimensioned as a function of the heat introduced by the lighting means (2) such that at an ambient temperature of up to 20°C the surface temperature of the frame element (1.0) is a maximum of 46°C on the front face (1.10).

7. A modular system consisting of a plurality of consoles (1, 1') according to any one of the preceding claims, **characterized in that** the consoles (1,1') can be connected with one another directly or indirectly, mechanically and/or in a light-conducting manner, via the components (7, 7').

8. The modular system consisting of a plurality of consoles (1, 1') according to any one of the preceding Claims 1 to 6, **characterized in that** an intermediate component (13) is provided between at least two consoles (1, 1'), via which at least two components (7, 7') are connected with one another mechanically and/or in a light-conducting manner.

9. A safety system consisting of one or more consoles (1, 1') or a modular system according to any one of the preceding claims and electric signaling means (3) which can be positioned in the recess (1.5), wherein the signaling means (3) are constructed as a smoke alarm or smoke detector.

10. The safety system according to Claim 9, **characterized in that** an air gap (12) measuring between 0.5 mm and 1.2 mm is formed in any direction between the frame element (1.0) and the smoke alarm or smoke detector (3).

11. The safety system according to any one of Claims 1 to 8, **characterized in that** the signaling means (4-6) are formed as a lamp (4) or as a loudspeaker (5) or as a camera (6) or as any other electric or hydraulic signaling means, wherein the lamp (4) or the loudspeaker (5) or the camera (6) comprises a housing having a diameter corresponding to a diameter (3.1) of the housing (3.3) of the smoke alarm or the smoke detector (3).

12. The safety system according to any one of Claims 9 to 11 having an electronic control unit, wherein an electronic signal can be transmitted by at least the first signaling means (3) to the electronic control unit and the electronic control unit produces an acoustic and/or optical signal at the second signaling means (4-6).

13. The safety system according to any one of Claims 9 to 12, **characterized in that** one or more lighting means (2, 2') and/or lamps (4, 4') change their properties as a function of one or more signals of a smoke detector (3).

14. The safety system according to any one of Claims 9 to 13, **characterized in that** the properties of the lighting means (2) and/or the lamps (4) of at least one console (1) can be controlled as a function of the properties of the lighting means (2') and/or the lamps (4') of a further console (1').

## Revendications

1. Console (1) avec des moyens d'éclairage (2) pour la combinaison avec des moyens de signalisation (3-6) identiques ou différents, composée d'au moins un premier élément de cadre (1.0) avec une partie supérieure (1.1) ayant un côté avant (1.10) ainsi qu'avec une partie inférieure (1.2) ayant un côté arrière (1.20) pour le montage sur une face de montage (9), et d'un premier moyen d'éclairage (2) disposé indirectement ou directement sur l'élément de cadre (1.0),
l'élément de cadre (1.0)
a) étant, dans la direction d'un axe central (M), constitué en au moins deux parties, et présentant, entre le côté avant (1.10) et le côté arrière (1.20), au moins une rainure (1.3) entourant au moins partiellement l'axe central (M) sur le côté extérieur (1.12) et ayant un côté extérieur (1.12) formant un fond de rainure, et
b) le moyen d'éclairage (2) étant disposé dans la rainure (1.3), et
c) l'élément de cadre (1.0) présentant un creux (1.5), s'étendant dans la direction axiale par rapport à l'axe central (M) sur la hauteur de l'élément de cadre (10) et ayant un côté intérieur (1.4) limitant le creux (1.5), qui sert à loger un moyen de signalisation (3-6) électrique, l'élément de cadre (1.0) isolant et blindant le moyen de signalisation (3-6) vis-à-vis de la chaleur dissipée de conduction et de la chaleur dissipée de convection du moyen d'éclairage (2),
**caractérisée en ce que**, dans la rainure (1.3), il est supporté un composant (7) photoconducteur qui s'étend dans la direction radiale par rapport à l'axe central (M) entre les deux plans (E1, E2) du côté avant (1.10) et du côté arrière (1.20).

2. Console (1) selon la revendication 1, **caractérisée en ce que** la partie supérieure (1.1) forme un premier flanc de rainure (1.31) de la rainure (1.3), et **en ce que** la partie inférieure (1.2) forme un deuxième flanc de rainure (1.32) de la rainure (1.3).

3. Console (1) selon une des revendications précédentes, **caractérisée en ce que** la partie supérieure (1.1) et la partie inférieure (1.2) peuvent être raccordées l'une à l'autre au moins dans la direction axiale de l'axe central (M), la rainure (1.3) pouvant être divisée par le raccordement.

4. Console (1) selon une des revendications précédentes, **caractérisée en ce que** l'élément de cadre (1.0) est formé d'un matériau ayant une conductibilité thermique de 1 W/(m*K) maximum ou d'au moins 10 W/(m*K).

5. Console (1) selon une des revendications précédentes, **caractérisée en ce que** l'élément de cadre (1.0) présente une couche isolante (14) disposée dans la direction radiale par rapport à l'axe central (M) entre un côté intérieur (1.4) et le moyen d'éclairage (2).

6. Console (1) selon une des revendications précédentes, **caractérisée en ce que** la grandeur du côté avant (1.10) et/ou la masse de l'élément de cadre (1.0) est dimensionnée en fonction de la chaleur apportée par le moyen d'éclairage (2) de telle sorte que, pour une température ambiante jusqu'à 20 ° Celsius, la température superficielle de l'élément de cadre (1.0) sur le côté avant (1.10) est de 46 ° Celsius maximum.

7. Système modulaire, composé de plusieurs consoles (1, 1') selon une des revendications précédentes, **caractérisé en ce que** les consoles (1, 1') peuvent, indirectement ou directement, être raccordées les unes aux autres mécaniquement et/ou de façon photoconductrice par le biais des composants (7, 7').

8. Système modulaire, composé de plusieurs consoles (1, 1') selon une des revendications précédentes 1 à 6, **caractérisé en ce que**, entre au moins deux consoles (1, 1'), il est prévu un composant intermédiaire (13) par le biais duquel au moins deux composants (7, 7') sont raccordés l'un à l'autre mécaniquement et/ou de façon photoconductrice.

9. Système de sécurité, composé d'une ou de plusieurs consoles (1, 1') ou d'un système modulaire selon une des revendications précédentes et d'un moyen de signalisation (3) électrique pouvant être positionné dans le creux (1.5), le moyen de signalisation (3) étant constitué en tant que détecteur ou alarme de fumée.

10. Système de sécurité selon la revendication 9, **caractérisé en ce que**, entre l'élément de cadre (1.0) et le détecteur ou l'alarme de fumée (3), il est formé dans n'importe quelle direction un interstice d'air (12) entre 0,5 mm et 1,2 mm.

11. Système de sécurité selon une des revendications 1 à 8, **caractérisé en ce que** le moyen de signalisation (4-6) est constitué en tant que lampe (4) ou en tant que haut-parleur (5) ou en tant que caméra (6) ou en tant qu'un autre moyen de signalisation électrique ou hydraulique, la lampe (4) ou le haut-parleur (5) ou la caméra (6) présentant un boîtier avec un diamètre qui correspond à un diamètre (3.1) du boîtier (3.3) du détecteur ou de l'alarme de fumée (3).

12. Système de sécurité selon une des revendications 9 à 11 avec une unité de commande électronique, un signal électronique pouvant être transmis à l'unité de commande électronique par au moins un premier moyen de signalisation (3), et l'unité de commande électronique provoquant un signal acoustique et/ou optique sur un deuxième moyen de signalisation (4-6).

13. Système de sécurité selon une des revendications 9 à 12, **caractérisé en ce qu'**un ou plusieurs moyens d'éclairage (2, 2') et/ou lampes (4, 4') modifient leurs caractéristiques en fonction d'un ou de plusieurs signaux d'un détecteur de fumée (3).

14. Système de sécurité selon une des revendications 9 à 13, **caractérisé en ce que** les caractéristiques des moyens d'éclairage (2) et/ou des lampes (4) d'au moins une console (1) peuvent être commandées en fonction des caractéristiques des moyens d'éclairage (2') et/ou des lampes (4') d'une autre console (1').
